# EUROPÄISCHE PATENTSCHRIFT

(11) **EP 3 287 701 B1**
(45) Veröffentlichungstag und Bekanntmachung des Hinweises auf die Patenterteilung: **17.11.2021**
(21) Anmeldenummer: 17185794.9
(22) Anmeldetag: 10.08.2017
(51) Int. Cl.: F24C 15/20

(54) **KOMBINATIONSGERÄT UMFASSEND EIN KOCHFELD UND EINE DUNSTABZUGSVORRICHTUNG**
COMBINATIONS APPLIANCE COMPRISING A COOKING HOB AND A FUME EXTRACTOR
APPAREIL COMBINÉ COMPRENANT UNE PLAQUE DE CUISSON ET UNE EXTRACTEUR DE FUMÉES

(30) Priorität: 26.08.2016 EP 16290160
(43) Veröffentlichungstag der Anmeldung: 28.02.2018
(73) Patentinhaber: BSH Hausgeräte GmbH, 81739 München (DE)
(72) Erfinder: Leinmüller, Elena, 85521 Ottobrunn (DE); Methner, Lukas, 82031 Grünwald (DE); Scholer, Jochen, 81543 München (DE); Heppi, Didier, 67230 Kertzfeld (FR)

(56) Entgegenhaltungen:
- WO-A1-03/084643
- WO-A2-2014/191225
- DE-A1- 10 162 921
- DE-A1-102016 211 206
- JP-Y1- S4 417 592
- US-A- 2 978 064
- US-A- 4 610 705
- US-A1- 2012 204 855

## Beschreibung

Bei Dunstabzugsvorrichtungen, die zur Reinigung von verunreinigter Luft, insbesondere von Küchendünsten und Wrasen, verwendet werden, ist es bekannt, Filterelemente zu verwenden, durch die Fett und andere Verunreinigungen ausgefiltert wird. Die Filterelemente werden daher auch als Fettfilter bezeichnet. Als Filterelemente werden insbesondere Filterkassetten verwendet, bei denen ein Filtermaterial in einem Filterrahmen gehalten wird. Diese Filterelemente werden in die Ansaugöffnung der Dunstabzugsvorrichtung eingesetzt und gegebenenfalls über Stiftverbindungen befestigt. Zu diesem Zweck kann an den Filterelementen in der Fläche des Filtermaterials ein Griff vorgesehen sein, über den die Stifte der Stiftverbindung bewegt werden können.

Ein Nachteil dieser Ausführungsformen der Filterelemente besteht darin, dass der Benutzer das Filterelement selber angreifen muss, um dieses beispielsweise zur Reinigung aus der Dunstabzugsvorrichtung zu entnehmen.

In der WO 03/084643 A1 ist ein Zwei-Stufen-Luftreinigungssystem beschrieben. Insbesondere wird ein erster Luftfilter in die Haube beispielsweise eines Kochbereiches montiert. Weiterhin ist ein zweiter Filter in der Haube montiert. Der zweite Filter umfasst einen Rahmen, der die Vorderseite definiert, über die einströmende Luft eintreten kann. Der äußere Umfang der Vorderseite wird definiert durch eine obere Wand, eine untere Wand und gegenüberliegende Endwände. In dem Rahmen sind zwei äußere Ansaugkammern und eine mittlere Ansaugkammer gebildet, die durch Trennelemente, die entlang der Vorderseite verlaufen, voneinander getrennt sind. An dem vorderen Ende der Endwände ist ein Griffpaar vorgesehen. Die Wände der Ansaugkammern sind jeweils durch einen inneres Gitter, ein äußeres Gitter und dazwischen angeordnetes Filtermaterial gebildet. Zudem sind Wände, die sich zwischen den Endwänden an dem Berührungspunkt zwischen zwei Gittern erstrecken, vorgesehen.

In der DE 10 2016 211 206 A1 wird ein Einsatz für einen Muldenlüfter offenbart, der ein entnehmbares Filter-Element zum Filtern eines Kochdunst-Stroms und ein entnehmbares Auffang-Element zur Aufnahme von Flüssigkeiten umfasst, wobei das Auffang-Element mindestens eine Wand aufweist, welche als Strömungsleitfläche zur Umlenkung des Kochdunst-Stroms dient.

In JP S44 17592 Y1 ist eine Filtervorrichtung gezeigt, die einen Rahmen aufweist, an dem Filterelemente befestigt sein können.

Die WO 2014/191225 A2 beschreibt eine Filtereinheit, die ein Gehäuse umfasst. In dem Gehäuse ist ein entnehmbares Modul eingebracht. In dem entnehmbaren Modul sind UV-Lampen eingebracht und an der Vorderseite sind Griffe vorgesehen. Die Filterelemente sind auf dem Boden des Gehäuses separate zu dem Modul angeordnet. Die Filterelemente sind nur entnehmbar, wenn das Modul aus der Filtereinheit entnommen ist. Auch bei dieser Filtereinheit ist die Entnahme und Reinigung der Filterelemente schwierig. Die US2012/204855A1 zeigt ein Kombinationsgerät wobei die Dunstabzugsvorrichtung einen Griff aufweist. Dieses Dokument offenbart alle Merkmale des Oberbegriffes des Anspruchs 1.

Der Erfindung liegt daher die Aufgabe zugrunde, ein Kombinationsgerät mit Filtereinheit zu schaffen, mittels derer auf der einen Seite die Reinigung der Luft zuverlässig erfolgen kann und die andererseits einfach zu handhaben ist.

Die Aufgabe wird erfindungsgemäß gelöst durch ein Kombinationsgerät mit den Merkmalen nach Anspruch 1.

Als Filtereinheit für eine Dunstabzugsvorrichtung wird eine bauliche Einheit bezeichnet, die an oder in eine Ansaugöffnung der Dunstabzugsvorrichtung eingesetzt werden kann und mittels derer die Luft von Verunreinigungen befreit werden kann. Zu diesem Zweck weist die Filtereinheit mindestens ein Filterelement auf. Das Filterelement kann Filtermaterial aufweisen, das in einem Filterrahmen gehalten wird. Alternativ besteht das Filterelement ausschließlich aus Filtermaterial. Das Filtermaterial kann beispielsweise Streckmetalllagen, ein Vlies, ein Gestrick oder ein Gewirk sein. Insbesondere kann das Filtermaterial aus Draht bestehen. Zusätzlich zu dem Filterelement weist die erfindungsgemäße Filtereinheit einen Filterhalter auf. Der Filterhalter dient zum einen zum Halten des oder der Filterelemente an der Dunstabzugsvorrichtung und zum anderen zum Halten des oder der Filterelemente an der Filtereinheit bei der Entnahme aus der Dunstabzugsvorrichtung.

Der Filterhalter weist eine Grundplatte und mindestens ein Haltegerüst auf. Die Grundplatte weist mindestens einen Griff auf. Der Griff kann in die Grundplatte eingeformt sein und/oder ein separates Griffelement umfassen, das mit der Grundplatte verbunden wird. Das Haltegerüst stellt ein Aufnahmegerüst dar, in dem mindestens ein Filterelement gehalten wird. Das Haltegerüst umgibt dabei zumindest einen Teil des Randes des Filterelementes.

Das Haltegerüst ist mit der Grundplatte starr verbunden. Zumindest ein Teil des Haltegerüstes kann dabei beispielsweise einteilig mit der Grundplatte ausgestaltet sein.

Das Haltegerüst ist zu der Grundplatte geneigt angeordnet. Insbesondere erstreckt sich das Haltegerüst von der Grundplatte aus nach oben oder nach unten und schließt zwischen der Seite von der aus sich das Haltegerüst aus erstreckt, das heißt der Oberseite oder der Unterseite der Grundplatte, und dem Haltegerüst einen Winkel von beispielsweise 90° bis kleiner 180°, beispielsweise 135°, ein.

Indem erfindungsgemäß das Haltegerüst zu der Grundplatte geneigt angeordnet ist, kann eine Reihe von Vorteilen erzielt werden. Insbesondere kann der Benutzer, da der Griff an der Grundplatte vorgesehen ist und diese zu dem Haltegerüst geneigt ist, den Griff greifen, ohne mit dem in dem Haltegerüst gehaltenen Filterelement in Kontakt zu kommen.

Erfindungsgemäß weist der Filterhalter mindestens zwei Haltegerüste auf. Durch diese Ausgestaltung des Filterhalters kann wird es möglich mehrere Filterelemente, die in den Haltegerüsten gehalten sind, gleichzeitig aus der Dunstabzugsvorrichtung zu entnehmen und in diese einzusetzen. Das Entnehmen der Filtereinheit aus der Dunstabzugsvorrichtung kann beispielsweise zu Reinigungszwecken oder zu Wartungszwecken erforderlich sein. Die Filtereinheit kann als ein Bauteil entnommen werden und beispielsweise in einer Spülmaschine gereinigt werden. Zudem kann, da die Position der Filterelemente bezüglich der Grundplatte fixiert ist, da die Haltegerüste fest, das heißt starr, mit der Grundplatte verbunden sind, ein einfaches Einbringen der Filtereinheit in die Dunstabzugsvorrichtung gewährleistet werden. Insbesondere ist die relative Position der Filterelemente zueinander durch die Haltegerüste, in denen diese gehalten sind, vorgegeben. Ein aufwändiges Ausrichten einzelner Filterelemente in der Dunstabzugshaube kann damit entfallen. Erfindungsgemäß ist der Griff an der Seite der Grundplatte angeordnet, die der Erstreckungsrichtung des mindestens einen Haltegerüstes abgewandt ist. Dies bedeutet, dass der Griff sich an der Seite der Grundplatte befindet, die der Seite, über die sich das mindestens eine Haltegerüst erstreckt, abgewandt ist. Erfindungsgemäß ist der Griff an der Oberseite der Grundplatte vorgesehen und die Haltegerüste erstrecken sich von der Grundplatte aus nach unten.

Richtungsangaben, wie oben und unten beziehen sich, sofern nicht anders angegeben, auf die Filtereinheit in einem in eine Dunstabzugsvorrichtung eingebrachten Zustand, bei dem die Filtereinheit durch eine horizontal liegende Ansaugöffnung in vertikaler Richtung nach unten eingesetzt wurde.

Indem der Griff den Haltegerüsten abgewandt ist, kann zum einen ein versehentlicher Kontakt mit den Filterelementen beim Greifen des Griffes verhindert werden. Zudem kann bei dieser Anordnung des Griffes, die Filtereinheit auf einfache Weise in eine, beispielsweise in einer Ansaugöffnung mit unterhalb der Ansaugöffnung liegender Dunstabzugsvorrichtung, eingebracht und entnommen werden. Schließlich kann bei dieser Ausführungsform der Griff weitestgehend fettfrei bleiben, da er sich nicht im Anströmbereich der Filtereinheit befindet. Der Anströmbereich, der auch als Wrasenbereich bezeichnet werden kann wird vielmehr durch die Haltegerüste mit den darin gehaltenen Filterelementen gebildet. Sind mehrere Haltegerüste mit jeweils mindestens einem Filterelement vorgesehen, so bildet jedes der Haltegerüste einen Einsaugbereich der Filtereinheit.

Besonders bevorzugt sind die mindestens zwei Haltegerüste in der gleichen Richtung zu der Grundplatte geneigt. Beispielsweise können die Haltegerüste beide von der Grundplatte aus nach unten geneigt sein. Der Winkel, den die beiden Haltegerüste mit der Seite der Grundplatte einschließt, von der aus sich die Haltegerüste erstrecken, ist vorzugsweise ebenfalls gleich. Somit können beispielsweise beide Haltegerüste um einen Winkel von beispielsweise 100° zu der Unterseite der Grundplatte geneigt sein und somit über die Seitenränder der Grundplatte an der diese vorgesehen sind, seitlich überstehen.

Sind mehrere Haltegerüste vorgesehen, so sind diese vorzugsweise an gegenüberliegenden Rändern der Grundplatte angeordnet.

Gemäß einer bevorzugten Ausführungsform besteht das Haltegerüst aus mindestens zwei Bauteilen, die lösbar oder unlösbar miteinander verbunden sind. Die Bauteile werden auch als Rahmenteile bezeichnet und weisen jeweils eine Öffnung auf, die vorzugsweise den größten Teil des Rahmenteils bildet. Hierdurch kann ein Hindurchströmen von Luft durch die Rahmenteile gewährleistet werden. Durch den mehrteiligen Aufbau des Haltegerüstes, kann ein oder können mehrere Filterelemente bei der Herstellung der Filtereinheit zwischen diese Bauteile, das heißt Rahmenteile eingebracht werden und zwischen diesen gehalten werden. Hierdurch wird die Herstellung vereinfacht. Die Verbindung zwischen den Rahmenteilen kann beispielsweise durch Kleben, Schweißen oder Verrasten erzielt werden.

Gemäß einer bevorzugten Ausführungsform ist ein erstes der Rahmenteile des Haltegerüstes mit der Grundplatte einteilig ausgestaltet und ein zweites der Rahmenteile ist mit dem ersten Rahmenteile verbunden werden. Durch diese Ausgestaltung wird die Herstellung weiter vereinfacht, da bei der Herstellung lediglich das oder die Filterelemente und das zweite Rahmenteil ausgerichtet werden müssen. Durch die einteilige Ausgestaltung des ersten Rahmenteils mit der Grundplatte ist das Rahmenteil fest mit der Grundplatte verbunden. Die Position des fest mit der Grundplatte verbundenen Rahmenteils liegt hingegen fest. Das oder die Filterelemente können somit an dem feststehenden Rahmenteil angelegt oder eingelegt werden. Anschließend kann auf die andere Seite des Filterelementes das zweite Rahmenteil aufgebracht werden und dieses dann mit dem ersten Rahmenteil verbunden werden. Die Rahmenteile weisen hierzu vorzugsweise eine Abkantung an deren Rändern auf, durch die die Rahmenteile jeweils einen Aufnahmeraum bilden. Es liegt aber auch im Rahmen der Erfindung, dass nur eines der Rahmenteile eine Abkantung an den Rändern aufweist und das weitere Rahmenteil flächig ausgestaltet ist, das heißt nur durch den Materialstreifen, der den Rahmen bildet, besteht.

Gemäß einer Ausführungsform besteht das Haltegerüst aus zwei Rahmenteilen, die an zumindest einem Teil ihrer Ränder aneinander befestigt sind. Indem das Haltegerüst aus Rahmenteilen besteht, wird die Luftdurchlässigkeit des Filtermaterials nur geringfügig beeinträchtigt. Indem zudem die Rahmenteile an deren Rändern aneinander befestigt sind, ist es nicht erforderlich Verbindungselemente im Bereich der Öffnungen der Rahmenteile vorzusehen, die ein Durchströmen behindern könnten. Zudem wird es durch eine Befestigung der Rahmenteile aneinander möglich, in dem Haltegerüst Filtermaterial aufzunehmen, das aus mehreren Lagen besteht und/oder keine Formstabilität aufweist. Bei solchen Filtermaterialien kann der durch die Verbindung der Rahmenteile an deren Kanten gebildete Rand als Randhalterung für das Filtermaterial dienen und dieses zuverlässig halten. Das Filtermaterial wird hierbei vorzugsweise zwischen den Materialstreifen der Rahmenteile, die die Öffnung umgeben, eingeklemmt.

Gemäß einer Ausführungsform stellt eines der Rahmenteile des Haltegerüstes einen Innenrahmen und ein Rahmenteil einen Außenrahmen dar. Bei dieser Ausführungsform kann der Außenrahmen oder der Innenrahmen mit der Grundplatte starr verbunden sein und insbesondere einteilig mit dieser ausgestaltet sein. Ist der Außenrahmen starr mit der Grundplatte verbunden, so wird das oder werden die Filterelemente von innen in den Au-βenrahmen gelegt und anschließend durch Aufbringen des Innenrahmens von innen gegen den Außenrahmen gedrückt und nach Befestigung des Innenrahmens an dem Au-βenrahmen zwischen diesen gehalten. Ist hingegen der Innenrahmen starr mit der Grundplatte verbunden, so können das oder die Filterelemente von außen in den Außenrahmen gelegt werden. Von außen wird dann der Außenrahmen auf die Filterelemente aufgebracht und mit dem Innenrahmen verbunden.

Als Außenrahmen wird hierbei das Rahmenteil bezeichnet, das im eingebauten Zustand der Filtereinheit in der Dunstabzugsvorrichtung an der Anströmseite der Filterelemente liegt. Der Außenrahmen stellt daher die Anströmseite der Filtereinheit dar, über die zu reinigende Luft in das oder die Filterelemente eintritt. Als Innenrahmen wird das Rahmenteil bezeichnet, das an der Reinluftseite, das heißt der Abströmseite des Filterelementes anliegt. Der Innenrahmen stellt damit die Abströmseite oder Reinluftseite der Filtereinheit dar, über die gereinigte Luft aus dem Filterelement austritt. Vorzugsweise ist der Außenrahmen mit der Grundplatte starr verbunden und besonders bevorzugt einteilig mit der Grundplatte ausgebildet. Dies weist den Vorteil auf, dass die Anzahl an Fugen oder anderen Verbindungsstellen an der Anströmseite der Filtereinheit gering ist und damit die Anlagerung von Verunreinigungen an dem Filterhalter minimiert werden kann.

Vorzugsweise weist der Innenrahmen mindestens eine Stützstrebe und der Außenrahmen mindestens eine Haltestrebe auf. Die Stützstrebe und Haltestrebe können gleich ausgestaltet sein und werden nur zum besseren Verständnis unterschiedlich bezeichnet. Die Streben erstrecken sich durch die Öffnung des jeweiligen Rahmenteils, das heißt überspannen die Öffnung. Durch diese Ausführungsform wird der Halt des Filterelementes in dem Haltegerüst verbessert.

Gemäß einer bevorzugten Ausführungsform besteht das Filterelement aus Filtermaterial. Bei dieser Ausführungsform ist kein separater Filterrahmen an dem Filterelement vorgesehen. Diese Ausführungsform ist bei dem erfindungsgemäßen Filterhalter der Filtereinheit möglich, da ein Haltegerüst die Funktion des Filterrahmens übernehmen kann. Insbesondere hält das Haltegerüst mehrere Lagen von Filtermaterial zusammen oder stützt und hält ein forminstabiles Filtermaterial, beispielsweise ein Drahtgewirk oder Drahtgestrick sicher zwischen den Rahmenteilen.

Das mindestens eine Haltegerüst ist erfindungsgemäß vorzugsweise an einem Rand der Grundplatte angeordnet, das heißt erstreckt sich von dem Rand der Grundplatte. Es liegt zwar auch im Rahmen der Erfindung die Haltegerüste in der Fläche der Grundplatte vorzusehen, beispielsweise an der Unterseite der Grundplatte in einem Abstand zu dem Rand der Grundplatte. Die Herstellung eines solchen Filterhalters ist aber aufgrund der Geometrie schwieriger. Bei der Anordnung am Rand der Grundplatte hingegen kann ein Rahmenteil beispielsweise durch Biegen erzeugt werden. Alternativ kann der Filterhalter auch durch Spritzguss hergestellt werden, wobei ebenfalls die Anordnung am Rand der Grundplatte eine einfachere Herstellung erlaubt.

Der Filterhalter kann beispielsweise aus Kunststoff und/oder Metall bestehen.

Die Erfindung betrifft ein Kombinationsgerät, das ein Kochfeld und mindestens eine Dunstabzugsvorrichtung umfasst..

Vorteile und Merkmale, die bezüglich der Filtereinheit beschrieben wurden, gelten ― soweit anwendbar - auch für das erfindungsgemäße Kombinationsgerät.

Das Kombinationsgerät weist in dem Kochfeld eine Aussparung auf, in die die Filtereinheit eingesetzt werden kann. Unterhalb der Aussparung ist das Gebläse der Dunstabzugsvorrichtung angeordnet. In der Aussparung kann als Teil der Dunstabzugsvorrichtung beispielsweise eine Wanne eingebracht sein, in die die Filtereinheit eingesetzt werden kann. Alternativ oder zusätzlich kann die Filtereinheit auch Befestigungselemente, wie beispielsweise Rastnasen aufweisen, um mit einer Wanne oder einem anderen Teil der Dunstabzugsvorrichtung zu verrasten.

Die Erfindung wird im Folgenden erneut unter Bezugnahme auf die beiliegenden Zeichnungen beschrieben. Es zeigen:
- Figur 1: eine schematische, perspektivische Draufsicht auf eine Ausführungsform einer Filtereinheit in einer Ausführungsform des erfindungsgemäßen Kombinationsgerätes; und
- Figur 2: eine schematische Explosionsansicht einer weiteren Ausführungsform der erfindungsgemäß verwendeten Filtereinheit.

In Figur 1 ist eine Ausführungsform eines erfindungsgemäßen Kombinationsgerätes 1 gezeigt. Das Kombinationsgerät 1 besteht aus einem Kochfeld 10 und einer Dunstabzugsvorrichtung 11. Die Dunstabzugsvorrichtung 11 befindet sich bereichsweise unterhalb des Kochfeldes 10. Von der Dunstabzugsvorrichtung 11 ist in Figur 1 nur die Filtereinheit 12 zu sehen. Das Kochfeld 10 weist eine Aussparung 100 auf, in die die Filtereinheit 12 eingebracht ist. Unterhalb der Filtereinheit 12 ist ein Gebläse (nicht dargestellt) der Dunstabzugsvorrichtung 11 angeordnet, über das Luft durch die Filtereinheit 12 eingesaugt wird. Die Filtereinheit 12 besteht aus einem Filterhalter 121, in dem Filterelemente 120 gehalten sind. In der Ansicht in Figur 1 ist nur ein Filterelement 120 sichtbar. In der Oberseite des Filterhalters 121 ist eine Griffmulde 1220 eingebracht, über die sich ein Griffelement 1221 in Form eines Metallstreifens erstreckt.

Die Ausführungsform der Filtereinheit 12 in Figur 2 unterscheidet sich von der Ausführungsform der Filtereinheit 12 in Figur 1 nur durch die Ausrichtung des Griffelementes 1221 und dem Vorsehen von Streben 1241 und 1243 an den Haltegerüsten 124.

Der Aufbau der Filtereinheit 12 wird daher unter Bezugnahme auf die Figur 2 beschrieben. Die Ausführungen gelten aber auch für die Ausführungsform nach Figur 1. Die Filtereinheit 12 besteht aus einem Filterhalter 121 und zwei Filterelementen 120. Die Filterelemente 120 weisen in der dargestellten Ausführungsform einen rautenförmigen Querschnitt auf. Es ist aber auch möglich ebene Filterelemente 120 zu verwenden. In der Ausführungsform in Figur 2 weist jedes der Filterelemente 120 außer dem Filtermaterial 1200, das beispielsweise Streckmetalllagen sein kann, einen Filterrahmen 1201 auf, der das Filtermaterial 1200 hält. Erfindungsgemäß ist es aber auch möglich und bevorzugt, dass das Filterelement 120 nur aus Filtermaterial 1200 besteht und insbesondere keinen Filterrahmen 1201 aufweist.

Der Filterhalter 121 besteht aus einer Grundplatte 123 und zwei Haltegerüsten 124. Die Grundplatte 123 weist die Form eines langen Rechteckes auf. In der Mitte der Grundplatte 123 ist ein Griff 122 vorgesehen. Der Griff 122 wird durch eine in die Grundplatte 123 eingebrachte Griffmulde 1220 und ein dieses überspannendes Griffelement 1221, das einen schmalen Materialstreifen darstellt, gebildet. An den Rändern der Grundplatte 123 erstrecken sich Haltegerüste 124 des Filterhalters 121 nach unten. Das bedeutet, dass die beiden Haltegerüste 124 in der gleichen Richtung geneigt sind. In der dargestellten Ausführungsform ist an den beiden Längsrändern der Grundplatte 123 jeweils ein Haltegerüst 124 vorgesehen. Der Griff 122, der in der Oberseite der Grundplatte 123 vorgesehen ist, ist somit an der Seite der Grundplatte 123 angeordnet, die der Erstreckungsrichtung, der sich nach unten erstreckenden Haltegerüste 124 abgewandt ist.

Das Haltegerüst 124 besteht aus zwei Rahmenteilen, nämlich einem Außenrahmen 1240 und einem Innenrahmen 1242. Der Außenrahmen 1240 ist einteilig mit der Grundplatte 123 ausgestaltet. Der Innenrahmen 1242 stellt ein separates Bauteil dar, das mit dem Außenrahmen 1240 verbunden, das heißt an diesem befestigt werden kann. In der dargestellten Ausführungsform ist in dem einen Rahmenteil, nämlich dem Außenrahmen 1240 eine Strebe, die auch als Haltestrebe 1241 bezeichnet wird, vorgesehen und erstreckt sich über die Höhe der durch in dem Außenrahmen 1240 gebildeten Öffnung. An dem weiteren Rahmenteil, nämlich dem Innenrahmen 1242 sind in der dargestellten Ausführungsform zwei Streben, die auch als Stützstreben 1243 bezeichnet werden, vorgesehen. Die Stützstreben 1243 erstrecken sich über die Höhe der in dem Innenrahmen 1242 gebildeten Öffnung. In der dargestellten Ausführungsform sind die Stützstreben 1243 zu der Haltestrebe 1241 versetzt angeordnet. Die Haltegerüste 124 sind zu der Grundplatte 123 geneigt angeordnet. Zwischen den Rahmenteilen des Haltegerüstes 124, das heißt zwischen dem Außenrahmen 1240 und dem Innenrahmen 1242 wird ein Filterelement 120 aufgenommen.

Zur Montage der Filtereinheit wird das Filterelement 120 zunächst in das eine Rahmenteil, nämlich den Außenrahmen 1240, von innen eingelegt. Anschließend wird das weitere Rahmenteil, nämlich der Innenrahmen 1242 von innen angelegt und mit dem Außenrahmen 1240 verbunden. Die Verbindung kann beispielsweise durch Verkleben, Verschweißen oder durch Verrasten erzeugt werden. Nach dem Verbinden des Außenrahmens 1240 mit dem Innenrahmen 1242 ist das Filterelement 120 wie in der Figur 2 auf der linken Seite gezeigt, zwischen den Rahmenteilen 1240 und 1242, das heißt in dem Haltegerüst 124 gehalten.

In diesem Zustand kann die Filtereinheit 12 auf einfache Weise in eine Öffnung einer Dunstabzugsvorrichtung 11 eingebracht werden. Insbesondere kann die Filtereinheit in eine Aussparung 100 eines Kochfeldes 10, unterhalb derer das Gebläse einer Dunstabzugsvorrichtung 11 eines Kombinationsgerätes 1 vorgesehen ist, eingesetzt werden. Die Filtereinheit 12 wird so eingesetzt, dass die Grundplatte 123 die Oberseite der Filtereinheit 12 bildet. Die Haltegerüste 124 sind somit im eingebauten Zustand unter der Grundplatte 123 angeordnet, das heißt erstrecken sich von der Grundplatte 123 aus nach unten. In der gezeigten Ausführungsform stehen die Haltegerüste 124 in einem Winkel größer 90° zu der Unterseite der Grundplatte 123, das heißt sind leicht nach außen geneigt. Hierdurch kann ein sicheres Anströmen der in den Haltegerüsten 124 gehaltenen Filterelemente 120 von Luft, die in die Aussparung 100 eingesaugt wird, gewährleistet werden.

Die Filtereinheit 12 kann in der Dunstabzugsvorrichtung 11 beispielsweise in eine Wanne oder andere Befestigungsvorrichtung der Dunstabzugsvorrichtung 11 eingesetzt werden. Die Unterkanten der Haltegerüste 124 liegen dabei auf dem Wannenboden der Dunstabzugsvorrichtung 11 auf und die Filtereinheit 12 wird so gehalten. Zusätzlich oder alternativ können an der Filtereinheit 12 eine oder mehrere Befestigungselemente, beispielsweise in Form von Rastnasen 125 vorgesehen sein. Diese Befestigungselemente sind vorzugsweise zu der oder den Haltegerüsten 124 versetzt an dem Filterhalter 121 vorgesehen. Insbesondere können die Befestigungselemente durch Rastarme, die sich von den Rändern der Grundplatte 123 aus nach unten erstrecken, an denen kein Haltegerüst vorgesehen ist, realisiert sein. In der dargestellten Ausführungsform sind die Befestigungselemente, von denen nur eines in Form einer Rastnase 125 zu sehen ist, an Rastarmen vorgesehen, die sich von den kurzen Rändern der länglichen Grundplatte 123 aus nach unten erstrecken.

Die vorliegende Erfindung weist eine Reihe von Vorteilen auf. Zum einen wird durch die Erfindung eine einfache Möglichkeit geschaffen Streckmetalllagen zur Fettfilterung an mehreren Einsaugöffnungen einer Dunstabzugsvorrichtung, die beispielsweise eine Muldenlüftung darstellen kann in einer Filtereinheit, die auch als Gehäuse bezeichnet werden kann, zusammenzufassen.

Die zur Reinigung im Geschirrspüler entnehmbare Filtereinheit, die auch als Fettfiltergehäuse bezeichnet werden kann, kann mindestens zwei Filterelemente, die beispielsweise Streckmetallfilter sein können, in einer Einheit zusammen.

Somit müssen die fettigen Streckmetallfilter zur Reinigung nicht einzeln entnommen werden. Man kann vielmehr die Filtereinheit, entgegen den bekannten Lösungen, zusammen an einem Griff, der weitestgehend fettfrei geblieben ist, da er sich nicht im Wrasenbereich befindet, entnehmen. Die Filtereinheit kann ohne erneutes Greifen in den Geschirrspüler gestellt werden. Dies ist ein sauberer Arbeitsgang entgegen dem Normalfall, bei dem man jeden der einzelnen Fettfilter angreifen muss, wobei es sich meist nicht vermeiden lässt das gefilterte Fett zu berühren.

### Bezugszeichenliste

- 1: Kombinationsgerät

- 10: Kochfeld
- 100: Aussparung
- 11: Dunstabzugsvorrichtung

- 12: Filtereinheit
- 120: Filterelement
- 1200: Filtermaterial
- 1201: Filterrahmen
- 121: Filterhalter
- 122: Griff
- 1220: Griffmulde
- 1221: Griffelement
- 123: Grundplatte
- 124: Haltegerüst
- 1240: Außenrahmen
- 1241: Haltestrebe
- 1242: Innenrahmen
- 1243: Stützstrebe
- 125: Rastnase

## Patentansprüche

1. Kombinationsgerät, das ein Kochfeld und mindestens eine Dunstabzugsvorrichtung umfasst, wobei die Dunstabzugsvorrichtung sich zumindest bereichsweise unterhalb des Kochfeldes befindet, wobei die Dunstabzugsvorrichtung mindestens eine Filtereinheit aufweist, die mindestens ein Filterelement (120) und mindestens einen Filterhalter (121) aufweist, wobei
das Kochfeld eine Aussparung aufweist und die Filtereinheit in die Aussparung des Kochfeldes eingebracht ist, **dadurch gekennzeichnet, dass** der Filterhalter (121) eine Grundplatte (123) mit mindestens einem Griff (122), und mindestens ein Haltegerüst (124), das zu der Grundplatte (123) geneigt angeordnet ist und mit der Grundplatte (123) starr verbunden ist, aufweist,
in jedem Haltegerüst (124) mindestens eines der Filterelemente (120) gehalten ist, der Griff (122) an der Seite der Grundplatte (123) angeordnet ist, die der Erstreckungsrichtung des mindestens einen Haltegerüstes (124) abgewandt ist,
der Filterhalter (121) mindestens zwei Haltegerüste (124) aufweist,
der Griff (122) an der Oberseite der Grundplatte (123) vorgesehen und
die Haltegerüste (124) sich von der Grundplatte (123) aus nach unten erstrecken.

2. Kombinationsgerät nach Anspruch 1, **dadurch gekennzeichnet, dass** die mindestens zwei Haltegerüste (124) in der gleichen Richtung zu der Grundplatte (123) geneigt sind.

3. Kombinationsgerät nach einem der Ansprüche 1 oder 2, **dadurch gekennzeichnet, dass** das Haltegerüst (124) aus mindestens zwei Rahmenteilen (1240, 1242) besteht, die lösbar oder unlösbar miteinander verbunden sind.

4. Kombinationsgerät nach Anspruch 3, **dadurch gekennzeichnet, dass** ein erstes der Rahmenteile (1240, 1242) des Haltegerüstes (124) mit der Grundplatte (123) einteilig ausgestaltet ist und ein zweites der Rahmenteile (1242, 1240) mit dem ersten Rahmenteil (1240, 1242) verbunden ist.

5. Kombinationsgerät nach Anspruch 3 oder 4, **dadurch gekennzeichnet, dass** das die zwei Rahmenteile (1240, 1242) an zumindest einem Teil ihrer Ränder aneinander befestigt sind.

6. Kombinationsgerät nach einem der Ansprüche 3 bis 5, **dadurch gekennzeichnet, dass** das ein Rahmenteil (1240, 1242) des Haltegerüst (124) einen Innenrahmen (1242) und ein Rahmenteil (1240, 1242) des Haltegerüsts (124) einen Außenrahmen (1240) darstellt und vorzugsweise in beiden Rahmenteilen (1240, 1242) jeweils mindestens eine Haltestrebe (1241) oder Stützstrebe (1243) vorgesehen ist.

7. Kombinationsgerät nach einem der Ansprüche 1 bis 6, **dadurch gekennzeichnet, dass** das Filterelement (120) aus Filtermaterial (1200) besteht.

8. Kombinationsgerät nach einem der Ansprüche 1 bis 7, **dadurch gekennzeichnet, dass** mindestens eines der Haltegerüste (124) an einem Rand der Grundplatte (123) angeordnet ist.

## Claims

1. Combination appliance, which comprises a hob and at least one vapour extraction apparatus, wherein the vapour extraction apparatus is located below the hob, at least in regions, wherein the vapour extraction apparatus has at least one filter unit, which has at least one filter element (120) and at least one filter holder (121), wherein
the hob has a recess and the filter unit is introduced into the recess of the hob, **characterised in that**
the filter holder (121) has a base plate (123) with at least one grip (122), and at least one holding framework (124), which is arranged at an incline towards the base plate (123) and is rigidly connected to the base plate (123),
at least one of the filter elements (120) is held in each holding framework (124),
the grip (122) is arranged on the side of the base plate (123) that faces away from the extension direction of the at least one holding framework (124),
the filter holder (121) has at least two holding frameworks (124),
the grip (122) is provided on the top side of the base plate (123) and
the holding frameworks (124) extend downwards from the base plate (123).

2. Combination appliance according to claim 1, **characterised in that** the at least two holding frameworks (124) are inclined towards the base plate (123) in the same direction.

3. Combination appliance according to one of claims 1 or 2, **characterised in that** the holding framework (124) consists of at least two frame parts (1240, 1242), which are connected to one another in a detachable or non-detachable manner.

4. Combination appliance according to claim 3, **characterised in that** a first of the frame parts (1240, 1242) of the holding framework (124) is embodied in one piece with the base plate (123) and a second of the frame parts (1242, 1240) is connected to the first frame part (1240, 1242).

5. Combination appliance according to claim 3 or 4, **characterised in that** the two frame parts (1240, 1242) are fastened to one another at at least some of their edges.

6. Combination appliance according to one of claims 3 to 5, **characterised in that** the one frame part (1240, 1242) of the holding framework (124) represents an inner frame (1242) and one frame part (1240, 1242) of the holding framework (124) represents an outer frame (1240) and preferably at least one holding strut (1241) or supporting strut (1243) is provided in both frame parts (1240, 1242) in each case.

7. Combination appliance according to one of claims 1 to 6, **characterised in that** the filter element (120) consists of filter material (1200).

8. Combination appliance according to one of claims 1 to 7, **characterised in that** at least one of the holding frameworks (124) is arranged on an edge of the base plate (123).

## Revendications

1. Appareil combiné, qui comprend une table de cuisson et au moins un dispositif d'extraction de fumées, dans lequel le dispositif d'extraction de fumées se trouve au moins en partie en dessous de la table de cuisson, dans lequel le dispositif d'extraction de fumées comprend au moins une unité de filtre, qui comprend au moins un élément filtrant (120) et au moins un porte-filtre (121), dans lequel la table de cuisson comprend un creux et l'unité de filtre est introduite dans le creux de la table de cuisson
**caractérisé en ce que** :
le porte-filtre (121) comprend une plaque de base (123) comportant au moins une poignée (122) et au moins un châssis de support (124) qui est disposé de façon inclinée par rapport à la plaque de base (123) et est relié de manière rigide à la plaque de base (123),
au moins un des éléments filtrants (120) est maintenu dans chaque châssis de support (124),
la poignée (122) est disposée sur le côté de la plaque de base (123) qui est opposé à la direction d'extension du au moins un châssis de support (124),
le porte-filtre (121) comprend au moins deux châssis de support (124),
la poignée (122) est agencée sur le côté supérieur de la plaque de base (123) et les châssis de support (124) s'étendent vers le bas depuis la plaque de base (123).

2. Appareil combiné selon la revendication 1, **caractérisé en ce que** les au moins deux châssis de support (124) sont inclinés dans la même direction par rapport à la plaque de base (123).

3. Appareil combiné selon l'une des revendications 1 à 2, **caractérisé en ce que** le châssis de support (124) est constitué d'au moins deux parties de cadre (1240, 1242), qui sont assemblées l'une à l'autre de façon détachable ou inamovible.

4. Appareil combiné selon la revendication 3, **caractérisé en ce qu'**une première des parties de cadre (1240, 1242) du châssis de support (124) est formé d'une seule pièce avec la plaque de base (123) et une seconde des parties de cadre (1242, 1240) est reliée à la première partie de cadre (1240, 1242).

5. Appareil combiné selon la revendication 3 ou 4, **caractérisé en ce que** les deux parties de cadre (1240, 1242) sont fixées l'une à l'autre sur au moins une partie de leurs bords.

6. Appareil combiné selon l'une des revendications 3 à 5, **caractérisé en ce qu'**une partie de cadre (1240, 1242) du châssis de support (124) est un cadre intérieur (1242) et l'autre partie de cadre (1240, 1242) du châssis de support (124) est un cadre extérieur (1240) et, de préférence, au moins une barre de soutien (1241) ou une barre d'appui (1243) est agencée respectivement dans les deux parties de cadre (1240, 1242).

7. Appareil combiné selon l'une des revendications 1 à 6, **caractérisé en ce que** l'élément filtrant (120) est constitué d'un matériau filtrant (1200).

8. Appareil combiné selon l'une des revendications 1 à 7, **caractérisé en ce qu'**au moins un des châssis de support (124) est disposé sur un bord de la plaque de base (123).
